# EUROPÄISCHE PATENTSCHRIFT

(11) **EP 0 164 522 B1**
(45) Veröffentlichungstag und Bekanntmachung des Hinweises auf die Patenterteilung: **23.03.1988**
(21) Anmeldenummer: 85104502.1
(22) Anmeldetag: 13.04.1985
(51) Int. Cl.: E05C 17/32

(54) **Flügelfeststeller für Fenster und Türen**
Wing holding device for windows and doors
Dispositif d'arrêt de battant pour fenêtres et portes

(30) Priorität: 13.06.1984 DE 8417820 U
(43) Veröffentlichungstag der Anmeldung: 18.12.1985
(73) Patentinhaber: SIEGENIA-FRANK KG, 57074 Siegen (DE)
(72) Erfinder: Reeh, Walter, D-5900 Siegen 32 (DE); Krämer, Ernst, D-5900 Siegen 32 (DE); Roth, Ernst, D-5901 Wilnsdorf 11 (DE)

(56) Entgegenhaltungen:
- CH-A- 136 315
- DE-B- 1 784 786
- DE-U- 8 417 820
- US-A- 2 402 772

## Beschreibung

Die Erfindung betrifft einen Flügelfeststeller für Fenster und Türen, insbesondere für solche mit Drehkippflügel, mit zwei durch ein Kniegelenk schwenkbeweglich miteinander verbundenen Armen, von denen der eine durch ein zum Kniegelenk paralleles Zapfengelenk am feststehenden Rahmen in einem Lagerbock aufgehängt ist, während der andere an einem flügelseitigen Lagerbock über ein ebenfalls parallel zum Kniegelenk gerichtetes Zapfengelenk angreift, das durch eine Handhabe entkuppelbar ist, wobei das Kniegelenk mit einer Reibungsbremse und einer Einstellvorrichtung hierfür ausgestattet ist.

Ein Flügelfeststeller der vorstehend näher beschriebenen Art gehört bereits durch die US-A-2 402 772 zum Stand der Technik. Die zum Kuppeln und Entkuppeln des Flügelfeststellers mit dem flügelseitigen Lagerbock dienende Handhabe ist hierbei als zweiarmiger Schwenkhebel ausgebildet, der an dem dem flügelseitigen Lagerbock zugeordneten Arm des Fensterfeststellers verstellbar gehalten ist. Der längere Hebelarm dieses zweiarmigen Schwenkhebels bildet dabei die Bedienungshandhabe, während dessen kürzerer Hebelarm als Kupplungselement wirksam ist.

Der dem flügelseitigen Lagerbock zugeordnete Arm dieses Flügelfeststellers ist mit einem Eingriffsloch für einen über die eine Seitenfläche des flügelseitigen Lagerbocks vorstehenden, kurzen Lagerzapfen versehen. Wenn der Zapfen in das Eingriffsloch eingerückt ist, läßt sich der kürzere Hebelarm des zweiarmigen Schwenkhebels hinter die dem Zapfen abgewendete Seitenfläche des flügelseitigen Lagerbocks stellen und sichert dadurch die Kupplungsverbindung des Armes mit dem flügelseitigen Lagerbock.

Dieser bekannte Flügelfeststeller hat den wesentlichen Nachteil, daß er aufgrund der eigenartigen Anordnung des Schwenkhebels nur bei geöffnetem Flügel mit dem an diesem sitzenden Lagerbock gekuppelt und auch entkuppelt werden kann. Nur wenn nämlich der mit dem flügelseitigen Lagerbock zusammenwirkende Arm des Flügelfeststellers um einen relativ großen Winkel aus seiner Parallellage zum Flügel verstellt ist, läßt sich nämlich der an ihm gehaltene Schwenkhebel so weit verlagern, daß sein kurzer Hebelarm den Kupplungsbereich zwischen dem flügelseitigen Lagerbock und dem zugeordneten Arm zu Durchführung des Kupplungs- bzw. Entkupplungsvorgangs freigeben kann.

Nach der Erfindung ist nun ein Flügelfeststeller der eingangs näher angegebenen Ausführung geschaffen worden, welcher die Nachteile der bekannten Bauart nicht aufweist. Er zeichnet sich in erster Linie dadurch aus, daß die Handhabe aus einem Schieber besteht, der am flügelseitigen Lagerbock quer zur Achse des daran ausgebildeten Zapfengelenkes verstellbar geführt ist und eine Kupplungsklaue trägt, die mit einem Gelenkbolzen an dem dem flügelseitigen Lagerbock benachbarten Arm derart korrespondiert, daß diese bei Eingriffslage als Lagerschale für den am Arm sitzenden Gelenkbolzen wirksam ist und mit diesem das Zapfengelenk am flügelseitigen Lagerbock bildet, während in ihrer Ausrücklage dieses Zapfengelenk aufgelöst ist.

Diese Kupplungsvorrichtung läßt sich problemlos bei am feststehenden Rahmen mit zusammengefalteten Armen anliegendem Flügelfeststeller betätigen, so daß dieser bei Schließlage des Flügels mit diesem verbunden bzw. von diesem gelöst werden kann. Hierdurch ist die Wahlmöglichkeit gegeben, den Flügel des Fensters entweder mit wirksamem Flügelfeststeller oder aber bei unwirksamem Flügelfeststeller zu öffnen.

In vorteilhafter Weise wird der erfindungsgemäße Flügelfeststeller so ausgebildet, daß der flügelseitige Lagerbock aus einem muschel-, wannen-oder schiffchenartigen Formteil besteht, das mit der Sichtfläche des feststehenden Rahmens zugewendeter Öffnungsseite und über eine Längsseitenwand an der Überschlagsumfangsfläche des Fenster- oder Türflügels anliegend an diesem befestigbar ist, wobei er ein Abdeckgehäuse bildet, das bei Schließlage des Flügels die beiden kniegelenkartig verbundenen Arme sowie die zugehörige Reibungsbremse mit Einstellvorrichtung umschließt.

Bewährt hat sich ferner eine erfindungsgemäße Ausgestaltung, bei der einer der beiden Arme wenigstens im Bereich des Kniegelenks zwei parallele Wangen hat, während der andere Arm in diesem Bereich drei parallele Wangen aufweist, wobei diese Wangen der beiden Arme wechselseitig nebeneinanderliegend im Kniegelenk vier zusammenwirkende Reibungsbremsbereiche bilden, welche durch die zugleich die Kniegelenkachse bildende Einstellvorrichtung beeinflußbar sind.

Schließlich hat es sich auch als zweckmäßig erwiesen, den die Handhabe bildenden Teil des Schiebers auf der raumseitigen Fläche der der Öffnungsseite gegenüberliegenden Wand des Formteils vorzusehen, während der die Kupplungsklaue aufweisende Teil desselben an der Innenfläche dieser Wand angeordnet ist.

Damit die durch die Handhabe wahlweise in und außer Eingriff bringbaren Kupplungselemente sich nicht selbsttätig in unerwünschter Weise verstellen können, ist es zweckmäßig, zwischen dem Schieber und dem ihn tragenden flügelseitigen Lagerbock eine Rastvorrichtung anzuordnen, die in beiden möglichen Endstellungen des Schiebers wirksam ist und nur durch Aufbringung einer genügend großen manuellen Stellkraft überwunden werden kann.

Weitere Merkmale und Vorteile des Gegenstandes der Erfindung werden nachfolgend an einem in der Zeichnung dargestellten Ausführungsbeispiel erläutert.

Es zeigt :
Fig. 1 in Seitenansicht und teilweise im Längsschnitt einen Flügelfeststeller für Fenster und Türen in einer Wirkstellung zwischen Flügel und feststehendem Rahmen bei geöffnetem Flügel,
Fig. 2 in Seitenansicht den Flügelfeststeller in unwirksamem Zustand bei geöffnetem Flügel eines Fensters oder einer Tür,
Fig. 3 den Flügelfeststeller nach Fig. 1 in Pfeilrichtung 111 gesehen
Fig. 4 den Flügelfeststeller in Pfeilrichtung IV der Fig. 1 gesehen und
Fig. 5 den Flügelfeststeller in Pfeilrichtung V der Fig. 2 gesehen.

In der Zeichnung ist der feststehende Rahmen 1 und der Flügel 2 eines Fensters, einer Tür od. dgl. zu sehen. Damit der Flügel 2 relativ zum feststehenden Rahmen 1 über einen begrenzten Öffnungsbereich hinweg in verschiedenen, stufenlos einstellbaren Spaltöffnungslagen festgehalten werden kann, wird ein Flügelfeststeller 3 benutzt, der einerseits am feststehenden Rahmen 1 und andererseits am Flügel 2 angreift.

Der Flügelfeststeller 3 weist dabei zwei Arme 4 und 5 auf, die miteinander durch ein Kniegelenk 6 verbunden sind. Der Arm 4 ist dabei über ein Zapfengelenk 7, das parallel zum Kniegelenk 6 verläuft, in einem Lagerbock 8 gehalten, der am feststehenden Rahmen 1 befestigt wird, wie das deutlich den Fig. 1 bis 3 entnommen werden kann. Der Arm 5 wirkt über ein ebenfalls parallel zum Kniegelenk 6 gerichtetes Zapfengelenk 9 mit einem am Flügel 2 befestigten Lagerbock 10 zusammen.

Während der Lagerbock 8 am feststehenden Rahmen 1 auf dessen raumseitiger Stirnfläche 1' befestigt wird, ist der Lagerbock 10 am Flügel 2 so angebracht, daß er an der Umfangsfläche 2' des Flügelüberschlags anliegt. Diese Anordnung ist besonders deutlich in Fig. 3 der Zeichnung zu sehen.

Der rahmenseitige Lagerbock 8 weist eine Grundplatte 11 auf, von der im rechten Winkel zwei parallele Wangen 12' und 12" abstehen, in denen der Gelenkzapfen 13 gehalten ist. Zwischen den beiden Wangen 12' und 12" ist auf dem Gelenkzapfen 13 der Arm 4 schwenkbar gehalten, und zwar mittels einer beidseitig abgesetzten Zunge 14. Im Anschluß an die Zunge 14 weist der Arm 4 eine Dicke auf, welche etwa gleich dem Abstandsmaß zwischen den Außenflächen der beiden Wangen 12' und 12" des rahmenseitigen Lagerbocks 8 ist. Dabei hat der Arm 4 eine einseitig offene Längsnut 15, die in Richtung zum Kniegelenk 6 hin mit einer Verengung zwischen zwei Wangen 16' und 16" ausmündet, die deutlich in Fig. 3 zu sehen sind.

Der Arm 5 weist drei im Abstand voneinander und parallel zueinander liegende Wangen 17', 17" und 17"' auf, die durch einen Steg 18 miteinander in Verbindung stehen, welcher sich nur über einen kurzen Längenabschnitt des Armes 5 hinweg erstreckt. Am Kniegelenk 6 liegen die beiden Wangen 17' und 17" des Armes 5 mit ihren Innenflächen jeweils an den Außenflächen der beiden Wangen 16' und 16" des Armes 4 an, während dort die Wange 17"' des Armes 5 zwischen die Wangen 16' und 16" des Armes 4 eingreift, und zwar so, daß die Innenflächen der Wangen 16' und 16" an den Außenflächen der Wange 17"' des Armes 5 zur Anlage kommen.

Das Kniegelenk 6 zwischen den beiden Armen 4 und 5 wird von einer Hülsenmutter 19 und einer damit in Eingriff gebrachten Schraube 20 gebildet, die als Einstellvorrichtung zusammenwirken, über welche im Bereich des Kniegelenkes 6 die Wangen 16' und 16" des Armes 4 und die Wangen 17', 17" und 17"' des Armes 5 gegeneinander verspannt werden können, so daß ihre aneinanderliegenden Flächen als in ihrer Bremswirkung einstellbare Reibungsbremse zusammenwirken. Diese Reibungsbremse arbeitet dabei mit vier Paaren von Reibungsflächen und macht es daher möglich, über die von der Hülsenmutter 19 und der Schraube 20 gebildete Einstellvorrichtung auf einfache Art und Weise die jeweils gewünschte Bremskraft einzustellen.

Die mittlere Wange 17"' des Armes 5 erstreckt sich vom Kniegelenk 6 aus nur über diejenige Teillänge des Armes 5, auf welcher sich der Steg 18 befindet. Dabei hat die Wange 17"' über die Länge des Steges 18 hinweg eine Breite, die höchstens der halben Breite der beiden Wangen 17' und 17" des Armes 5 entspricht. Im zusammengefalteten Zustand der beiden Arme 4 und 5, wie er aus den Fig. 2 und 5 der Zeichnung ersichtlich ist, wird dabei die Wange 17"' des Armes 5 in der Nut 15 des Armes 4 aufgenommen.

Der am Flügel 2, und zwar an der Umfangsfläche 2' seines Überschlags anliegend befestigte Lagerbock 10 ist als ein muschel-, wannen- oder schiffchenartiges Formteil ausgeführt, das zwei parallele Längsseitenwände 21' und 21 " aufweist, die durch eine Bodenwand 22 sowie zwei von dieser ausgehende Querwände 23' und 23" einstückig miteinander verbunden sind. Über eine der beiden Längsseitenwände 21' und 21", beispielsweise die Längsseitenwand 21' wird der Lagerbock 10 über zwei Schrauben 24', 24" so an der Umfangsfläche 2' des Flügelüberschlags belestigt, daß seine von den Endkanten der beiden Längsseitenwände 21' und 21" und der Querwände 23', 23" begrenzte Öffnungsseite 25 der Stirnfläche 1' des feststehenden Rahmens 1 zugewendet ist. Länge und Breite des den flügelseitigen Lagerbock 10 bildenden muschel- wannen- oder auch schiffchenartigen Formteils sind so bemessen, daß dieses die beiden Arme 4 und 5 des Flügelfeststellers 3 in dem aus den Fig. 2 und 5 ersichtlichen, zusammengefalteten Zustand völlig aufnehmen und umschließen kann, wenn der Flügel 2 in Schließlage am feststehenden Rahmen 1 anliegt.

An der Bodenwand 22 des den rahmenseitigen Lagerbock 10 bildenden Formteils ist außenseitig eine Handhabe 26 angeordnet, die mit einer Oberflächenaufrauhung 27, beispielsweise Querrillen, versehen ist, und über Stege 28 in Längsschlitzen 29 der Bodenwand 22 begrenzt verschiebbar geführt wird.

An der Innenseite der Bodenwand 22 liegt eine flache Platte 30 an, die über die Stege 28 fest mit der Handhabe 26 vernietet ist und zusammen mit dieser einen Schieber 31 bildet. Am einen Ende der flachen Platte 30 ist der Schieber 31 mit einem Mittelsteg 32 versehen, der parallel zu den Längsseitenwänden 21' und 21" des den Lagerbock 10 bildenden Formteils und mittig zwischen diesen liegt, wie das die Fig. 3 deutlich zeigt. Dieser Mittelsteg 32 ist mit einer nach oben offenen Ausnehmung 33 versehen, durch die der Mittelsteg 32 eine gabelförmige Umrißform erhält. Durch die Handhabe 26 läßt sich der Schieber 31 über einen durch die Längendifferenz der Stege 28 und der von ihnen durchgriffenen Längsschlitze 29 bestimmten Weg an dem den flügelseitigen Lagerbock 10 bildenden Formteil verschieben, wobei seine beiden Endstellungen vorteilhaft durch Zusammenwirken mit geeigneten Federrastvorrichtungen fixierbar sind. Bei am feststehenden Rahmen 1 anliegendem Flügel 2 kann durch Betätigen der Handhabe 26 der Schieber 31 so verlagert werden, daß sein gabelförmiger Mittelsteg 32 als Lagerschale mit einem Bolzen 34 in und außer Eingriff gebracht werden kann, der am freien Ende des Armes 5 zwischen dessen beiden Wangen 17' und 17" befestigt ist. Steht der als Lagerschale wirkende Mittelsteg 32 des Schiebers 31 mit dem Bolzen 34 des Armes 15 in Eingriff, dann ist der Flügelfeststeller 3 mit dem Flügel 2 gekuppelt und dieser läßt sich über einen begrenzten Öffnungsbereich hinweg in jeder möglichen Öffnungsweite fixieren, weil die im Kniegelenk 6 zwischen den beiden Armen 4 und 5 angeordnete Reibungsbremse mit einstellbarer Bremskraft wirksam ist.

Wird der als Lagerschale wirksame Mittelsteg 32 des Schiebers 31 durch Bewegen der Handhabe 26 aus der oberen Stellung nach Fig. 1 in die untere Stellung gemäß Fig. 2 gebracht, dann gelangt er mit dem Bolzen 34 außer Eingriff und der Flügel 2 läßt sich gegenüber dem feststehenden Rahmen 1 bewegen, ohne daß die beiden Arme 4 und 5 des Flügelfeststellers 3 mitbewegt werden. Diese verbleiben vielmehr unter der Einwirkung der Reibungsbremse in ihrer zusammengefalteten Lage am feststehenden Rahmen 1, während sich nur der flügelseitige Lagerbock 10 mit dem Flügel 2 bewegt, wie das aus Fig. 2 hervorgeht.

## Patentansprüche

1. Flügelfeststeller (3) für Fenster und Türen, insbesondere für solche mit Drehkippflügel, mit zwei durch ein Kniegelenk (6) schwenkbeweglich miteinander verbundenen Armen (4, 5), von denen der eine durch ein zum Kniegelenk (6) paralleles Zapfengelenk (7) am feststehenden Rahmen (1) in ein Lagerbock (8) aufgehängt ist, während der andere an einem flügelseitigen Lagerbock (10) über ein ebenfalls parallel zum Kniegelenk (6) gerichtetes Zapfengelenk (9) angreift, das durch eine Handhabe (26) entkuppelbar ist, wobei das Kniegelenk (6) mit einer Reibungsbremse und einer Einstellvorrichtung hierfür ausgestattet ist, dadurch gekennzeichnet, daß die Handhabe (26) an einem Schieber (31) sitzt, der am flügelseitigen Lagerbock (10) quer zur Achse des daran ausgebildeten Zapfengelenkes (9) verstellbar geführt ist (28, 29), und eine Kupplungsklaue (32, 33) trägt, die mit einem Gelenkbolzen (34) an dem dem flügelseitigen Lagerbock (10) benachbarten Arm (5) derart korrespondiert, daß sie bei Eingriffslage . (Fig. 1) als Lagerschale für den am Arm (5) sitzenden Gelenkbolzen (34) wirksam ist und mit diesem das Zapfengelenk (9) am flügelseitigen Lagerbock (10) bildet, während in ihrer Ausrücklage (Fig. 2) dieses Zapfengelenk (9) aufgelöst ist.

2. Flügelfeststeller nach Anspruch 1, dadurch gekennzeichnet, daß der flügelseitige Lagerbock (10) aus einem muschel-, wannen- oder auch schiffchenartigen Formteil besteht, das mit der Sichtfläche (1') des feststehenden Rahmens (1) zugewendeter Öffnungsseite (25) und über eine Längsseitenwand (21') an der Überschlags-Umfangsfläche (2') eines Fenster- oder Türflügels (2) anliegend an diesem befestigbar ist (24', 24"), wobei er ein Abdeckgehäuse bildet, das bei Schließlage des Flügels (2) die beiden kniegelenkartig verbundenden Arme (4 und 5) sowie die zugehörige Reibungsbremse mit Einstellvorrichtung (19, 20) umschließt.

3. Flügelfeststeller nach einem der Ansprüche 1 und 2, dadurch gekennzeichnet, daß einer (4) der beiden Arme (4, 5) wenigstens im Bereich des Kniegelenkes (6) zwei parallele Wangen hat (16', 16") während der andere Arm (5) in diesem Bereich drei parallele Wangen (17', 17", 17"') aufweist, und daß diese Wangen (16', 16" und 17', 17", 17"') der beiden Arme (4 und 5) wechselseitig nebeneinanderliegend im Kniegelenk (6) vier zusammenwirkende Reibungsbremsbereiche bilden (Fig. 3 und 5), welche durch die zugleich die Achse des Kniegelenkes (6) bildende Einstellvorrichtung (19, 20) beeinflußbar sind.

4. Flügelfeststeller nach einem der Ansprüche 1 bis 3, dadurch gekennzeichnet, daß der die Handhabe (26) bildende Teil des Schiebers (31) auf der raumseitigen Fläche der der Öffnungsseite (25) gegenüberliegenden Bodenwand (22) des den flügelseitigen Lagerbock (10) bildenden Formteils liegt, während der die Kupplungsklaue (32, 33) aufweisende Teil (30) desselben an der Innenfläche dieser Wand (22) angeordnet ist.

## Claims

1. Cockspur fastener (3) for windows and doors, in particular for those with tilt and turn sash, consisting of two arms (4, 5) connected to each other by a toggle joint (6) to allow swivelling movement, one of the arms being suspended in a bearing bracket (8) on the frame (1) by means of a pivot joint (7) arranged in parallel to the toggle joint (6), the other arm engaging over a pivot joint (9) also arranged in parallel to the toggle joint (6) in a bearing bracket (10) on the sash, the pivot joint (9) can be uncoupled by means of a handling device (26), for this purpose the toggle joint (6) is equipped with a friction brake and an adjusting device, characterized in that the handling device (26) is fastened to a bar (31) guided in an adjustable manner (28, 29) on the sash-mounted bearing bracket (10) transversely to the axis of the pivot joint (9) formed at that bearing bracket, and that it has a coupling claw (32, 33), which corresponds with a hinge bolt (34) on the arm (5) adjacent to the sash-mounted bearing bracket (10) in a way, that in engaged position (fig. 1) it serves as bearing shell for the hinge bolt (34) on the arm (5), both forming the pivot joint (9) at the sash-mounted bearing bracket (10), whereas in disengaged position (fig. 2) this pivot joint (9) is separated.

2. Cockspur fastener as per claim 1, characterized in that the bearing bracket (10) at the sash consists of a shell-shaped, trough-shaped or boat-shaped form part that can be fastened at the overrebate (2') of a window or door sash (2), one longitudinal side (21') fastened (24', 24'), the opening side (25) turned towards the front face (1') of the frame (1), in this way forming a covering case to enclose the two toggle joint connected arms (4, 5) as well as the appropriate friction brake with adjusting device (19, 20), if the sash (2) is in closed position.

3. Cockspur fastener as per one of the claims 1 and 2, characterized in that one (4) of the two arms (4, 5) has at least two parallel cheeks (16', 16") in the area of the toggle Joint (6), whereas the other arm (5) has three parallel cheeks (17', 17", 17"') in this area, and that said cheeks (16', 16" and 17', 17", 17"') of the two arms (4, 5), which are alternately placed in the toggle joint (6), form four cooperating friction brake areas (fig. 3 and 5) that can be affected by the adjusting device (19, 20), which forms at the same time the axis of the toggle joint (6).

4. Cockspur fastener as per one of the claims 1 to 3, characterized in that the part of the bar (31) forming the handling device (26) is positioned on the roomwards side of the bottom section (22) of the form part opposite to the opening side (25), the form part forming the sash-mounted bearing bracket (10), whereas the part (30) with the coupling claw (32, 33) is arranged on the inner face of this section (22).

## Revendications

1. Dispositif d'arrêt (3) de battant de fenêtre et de vantail de porte, en particulier pour fenêtres à battants à ouverture à la fois de type classique et de type à soufflet et pour portes à vantaux présentant les mêmes possibilités d'ouverture, dispositif d'arrêt comportant deux bras (4 et 5) reliés l'un à l'autre par une articulation à genouillère (6), de façon qu'ils puissent effectuer des mouvements de pivotement l'un par rapport à l'autre, bras dont l'un est suspendu dans un support (8) monté sur le dormant (1) au moyen d'une articulation à pivot (7), qui suit une direction parallèle à celle de l'articulation à genouillère (6), tandis que l'autre attaque un support (10) monté côté battant de fenêtre ou vantail de porte, par l'intermédiaire d'une articulation à pivot (9), qui suit également une direction parallèle à celle de l'articulation à genouillère (6), articulation à pivot (9) qui peut être désaccouplée à l'aide d'une poignée (26), l'articulation à genouillère (6) étant munie d'un frein à friction et d'un dispositif de réglage pour ce frein, le dispositif d'arrêt (3) étant caractérisé en ce que la poignée (26) prend appui sur un curseur (31) qui est guidé (en 28, 29) sur le support (10) monté côté battant de fenêtre ou vantail de porte de façon qu'il puisse être déplacé transversalement par rapport à l'axe de l'articulation à pivot (9) formée sur lui, et qui porte une griffe d'accouplement (32, 33), laquelle correspond à un axe d'articulation (34) du bras (5) voisin du support (10) prévu côté battant de fenêtre ou vantail de porte, de telle façon qu'elle serve, pour la position d'engagement (figure 1), de cuvette d'appui pour l'axe d'articulation (34) prenant appui sur le bras (5) et qu'elle forme, avec cet axe, l'articulation à pivot (9) se trouvant sur le support (10) monté côté battant de fenêtre ou vantail de porte, tandis que, pour la position de dégagement (figure 2), cette articulation à pivot (9) est défaite.

2. Dispositif d'arrêt de battant de fenêtre et de vantail de porte suivant la revendication 1, caractérisé en ce que le support (10) prévu côté battant de fenêtre ou vantail de porte est constitué par une pièce moulée en forme de coquille, de cuvette ou de navette qui, le côté d'ouverture (25) tourné vers la face apparente (1') du dormant (1), en s'appliquant par une paroi latérale longitudinale (21') à la face périphérique (2') de la partie couvrante d'un battant de fenêtre (2) ou d'un vantail de porte (2), peut être fixée à celui-ci (en 24' et en 24"), ce support (10) prévu côté battant de fenêtre ou vantail de porte formant un boîtier de couverture qui, lorsque le battant de fenêtre (2) ou le vantail de porte (2) se trouve en position de fermeture, entoure les deux bras (4 et 5) reliés par l'articulation à genouillère, ainsi que le frein à friction correspondant, avec le dispositif de réglage (19, 20).

3. Dispositif d'arrêt de battant de fenêtre et de vantail de porte suivant l'une ou l'autre des revendications 1 et 2, caractérisé en ce que l'un (4) des deux bras (4 et 5) présente, au moins dans la zone de l'articulation à genouillère (6), deux joues parallèles (16', 16"), tandis que l'autre bras (5) présente, dans cette zone, trois joues parallèles (17', 17", 17"'), et en ce que ces joues (16', 16" et 17', 17", 17"') des deux bras (4 et 5), joues qui se trouvent en alternance les unes à côté des autres dans la zone de l'articulation à genouillère (6), forment quatre parties de frein à friction coopérantes (figure 3 et figure 5), sur lesquelles peut agir le dispositif de réglage (19, 20), lequel forme en même temps l'axe de l'articulation à genouillère (6).

4. Dispositif d'arrêt de battant de fenêtre et de vantail de porte suivant l'une quelconque des revendications 1 à 3, caractérisé en ce que la partie du curseur (31) formant la poignée (26) se trouve à la face côté local de la paroi de base (22), opposée au côté d'ouverture (25), de la pièce moulée formant le support (10) côté battant de fenêtre ou vantail de porte, tandis que la partie (30) de ce curseur (31), partie qui présente la griffe d'accouplement (32, 33), est prévue à la face interne de cette paroi de base (22) de la pièce moulée.
